# EUROPÄISCHE PATENTSCHRIFT

(11) **EP 2 961 890 B1**
(45) Veröffentlichungstag und Bekanntmachung des Hinweises auf die Patenterteilung: **23.08.2017**
(21) Anmeldenummer: 13821462.2
(22) Anmeldetag: 18.12.2013
(51) Int. Cl.: E01H 5/06

(54) **SCHNEEPFLUGRÄUMLEISTE MIT RANDSTEINABWEISER UND VERFAHREN ZUM VERBINDEN EINES RANDSTEINABWEISERS AN EINER SCHNEEPFLUGRÄUMLEISTE**
SNOWPLOUGH BLADE WITH KERB DEFLECTOR AND METHOD FOR CONNECTING A KERB DEFLECTOR TO A SNOWPLOUGH BLADE
LAME DE CHASSE-NEIGE AVEC DISPOSITIF DE PROTECTION DE BORDURE DE TROTTOIR ET MÉTHODE DE CONNEXION D'UN DISPOSITIF DE PROTECTION DE BORDURE DE TROTTOIR À UNE LAME DE CHASSE-NEIGE

(30) Priorität: 21.12.2012 DE 102012025114
(43) Veröffentlichungstag der Anmeldung: 06.01.2016
(73) Patentinhaber: Küper GmbH & Co. KG, 44803 Bochum (DE)
(72) Erfinder: KÜPER, Roland, 44803 Bochum (DE)
(74) Vertreter: Behrendt, Arne
(86) Internationale Anmeldenummer: PCT/EP2013/077021
(87) Internationale Veröffentlichungsnummer: WO 2014/095955

(56) Entgegenhaltungen:
- WO-A1-2011/054444
- US-A- 4 899 472
- US-A- 5 636 458

## Beschreibung

Die Erfindung betrifft eine Schneepflugräumleiste mit mindestens einem auswechselbaren Randsteinabweiser, die als Verbundkörper aus Gummi- und Stahlschichten aufgebaut ist und eine Schraubverbindung zur Befestigung eines auswechselbaren Randsteinabweisers aufweist, wobei diese Schraubverbindung zur Aufnahme einer Schraube dienende Bohrungen in dem Randsteinabweiser und der Schneepflugräumleiste sowie einen mit dem Gewinde der Schraube zusammenwirkenden separaten Gewindekörper aufweist,

Schneepflugräumleisten der genannten Art sind beispielsweise aus der internationalen Veröffentlichung WO 2011/054444 A1 bekannt. Prinzipiell betrifft diese Erfindung eine Räumleiste für den Räumschild eines Schneepfluges, die oben mit einem stählernen Befestigungshals zur Befestigung am Räumschild versehen ist. Zudem sieht die Erfindung vor, dass zumindest an einem Seitenrand der Räumleiste ein Randsteinabweiser angeordnet ist. Der Randsteinabweiser, der beispielsweise aus verschleißfestem Stahlguss besteht, und die Räumleiste sind durch eine Schraube und eine daran angebrachte Mutter miteinander verschraubt.

Der schematische Aufbau einer Schneeräumleiste ist in der DE 87 07 182 U1 offenbart. Diese Räumleiste hat eine in Fahrtrichtung vorne liegende Stahlplatte und eine zweite in Fahrtrichtung hinten liegende Stahlplatte, zwischen denen eine Schicht aus gummielastischem Material angeordnet ist.

Die Schraubverbindungen zur Befestigung der Randsteinabweiser haben den Vorteil, dass sie eine leichte und schnelle Montage der Randsteinabweiser an Schneepflugräumleisten ermöglichen. Zur Montage wird eine Schraube durch die Bohrung eines Randsteinabweisers und weiter durch die Bohrung der als Verbundkörper aus Gummi- und Stahlschichten bestehenden Schneepflugräumleiste durchgesteckt. An das freiliegende Ende der durchgesteckten Schraube wird eine Mutter angeschraubt. Mithin ist bei Beschädigung des Randsteinabweisers ein leichter Austausch möglich.

Die Schraubverbindungen haben jedoch den Nachteil, dass der Schraubenschaft aufgrund des sich bewegenden und arbeitenden, gummielastischen Materials der Schneepflugräumleiste einem elastischen Widerlager ausgesetzt ist. Dies führt bei Stößen des Randsteinabweisers zu einer enormen Belastung des Schraubenschaftes. Zudem erhöht sich das Risiko, dass die Gewinde aus den Muttern herausgerissen werden.

Es ist somit Aufgabe der Erfindung, eine Schraubverbindung zu entwickeln, die den Randsteinabweiser mit der Schneepflugräumleiste besser festspannt und somit ungünstige Belastungen auf den Schraubenschaft reduziert und ein Herausreißen des Gewindes verhindert.

Zur Lösung dieser Aufgabe schlägt die Erfindung eine Schneepflugräumleiste der eingangs genannten Art vor, bei der der Gewindekörper als in die Bohrung der Schneepflugräumleiste einsetzbarer Körper ausgebildet ist, der an die zum Schraubenkopf nächstliegende Stahlschicht der Schneepflugräumleiste abgestützt ist, an welcher auch der Randsteinabweiser abgestützt ist.

Da der Gewindekörper in die Bohrung der Schneepflugräumleiste eingesetzt ist und an der zum Schraubenkopf nächstliegenden Stahlschicht der Schneepflugräumleiste abgestützt ist, ist eine reibschlüssige Verbindung des Randsteinabweisers mit der Schneepflugräumleiste gesichert, ohne dass die Schraubverbindung elastischen Einflüssen aus dem gummielastischen Material ausgesetzt ist.

Das gummielastische Material umgibt den Gewindekörper über die Länge der Bohrung und hat keinen Einfluss auf die Schraubverbindung. Zudem ist ein längeres Gewinde einsetzbar, das sich über die gesamte Länge der Bohrung erstreckt. Das längere Gewinde innerhalb der Bohrung reduziert die Möglichkeit des Herausreißens des Gewindes. Bei dieser Lösung ist es nicht notwendig, dass der Gewindekörper oder der Schraubenschaft über Außenfläche der Schneepflugräumleiste hinausragen. Durch die geschützte Konstruktion ist zusätzlich das Schädigungsrisiko der Schraubelemente reduziert.

Eine weitere Gestaltung der Erfindung besteht darin, dass dem Randsteinabweiser zu seiner Abstützung an der zum Schraubenkopf nächstliegenden Stahlschicht Stützelemente zugeordnet sind, die sich unmittelbar an der zum Schraubenkopf nächstliegenden Stahlschicht abstützen. Dies wird vorzugsweise genutzt, wenn zwischen dem Randabweiser und der zum Schraubenkopf nächstliegenden Stahlschicht eine weitere Gummischicht besteht. Zweck dieser Erweiterung ist es, eine unelastische Verbindung zu erhalten, bei der sich stets Metall gegen Metall abstützt.

Eine Weiterbildung dieses Merkmals ist dadurch gekennzeichnet, dass die Stützelemente einstückig mit dem Randsteinabweiser verbunden sind. Dies ist denkbar, indem die Stützelemente in den Randsteinabweiser eingegossen sind. Mithin ist die Montage durch die Zentrierung leichter auszuführen und die gesamte Konstruktion weist einen festeren Halt auf.

Eine besonders bevorzugte Ausführungsform der Erfindung sieht vor, dass der Gewindekörper eine Hülse ist. Dies gewährleistet eine gleichmäßige Verteilung der Belastung auf den Gewindekörper, da das Gewinde länger ist als zum Beispiel bei einer üblichen Schraubenmutter. Daraus resultiert, dass die Gewinde unter normalen Bedingungen nicht herauszureißen sind. Damit wird das Ausfallrisiko des Randsteinabweisers deutlich reduziert.

Es hat sich als vorteilhaft erwiesen, wenn der Gewindekörper entlang seiner Mantelfläche einen Schnitt aufweist. Dieser Schnitt bildet eine Aussparung, die axial am Mantel zur Wellenachse verläuft. Diese konstruktive Maßnahme verhindert ein Tordieren des Gewindekörpers, während die Schraube eingedreht wird. Die Montage ist somit bedeutend leichter durchzuführen, da der Körper formschlüssig gesichert ist. Folglich ist nur die Schraube zu drehen.

Weiterhin ist vorgesehen, dass der Schraubendurchmesser kleiner als der Bohrungsdurchmesser der zum Schraubenkopf nächstliegenden Stahlschicht der Schneepflugräumleiste ist, und diese beiden Durchmesser kleiner als der Gewindekörperdurchmesser sind. Dieses Ausführungsbeispiel erlaubt eine möglichst einfache und schnelle Fertigung der Schraubverbindung nach Lehre der Erfindung. Zudem weist der Gewindekörper einen Kragen auf, der über den abzustützenden Teil hinausgeht und in die zum Schraubenkopf nächstliegende Stahlschicht eingelassen ist. Neben dem vorgenannten Schnitt ist dieser Kragen ein weiteres Hilfsmittel zur leichten und schnellen Montage.

Eine alternative Ausführungsform besteht darin, dass in die Bohrung der Schneepflugräumleiste ein Stopfen einsetzbar ist. Wird somit vom Einsatz eines Randsteinabweisers abgesehen, lassen sich die Bohrungen im Randsteinabweiser und der Schneepflugräumleiste durch einen Stopfen schützen. Dies verhindert, dass die Bohrungen verschmutzen oder verstopfen und somit unbrauchbar werden.

Um den Einsatz der Schraubverbindung möglichst lange zu gewährleisten, weist der Gewindekörper einen korrosionsbeständigen Werkstoff auf. Schnee wird häufig mit Salz bestreut, um die Straßen frei zu bekommen. Diese Salze können jedoch die Gewindekörper beschädigen bzw. korrodieren lassen, sofern diese nicht dagegen geschützt sind. Dies wird durch den korrosionsbeständigen Werkstoff erfüllt. Somit wird eine Unbrauchbarkeit der Schraubverbindung durch chemische Unbeständigkeit ausgeschlossen.

Schließlich sieht die Erfindung ein Verfahren vor zum lösbaren Verbinden mit einer Schraubverbindung zur Befestigung eines auswechselbaren Randsteinabweisers an einer Schneepflugräumleiste, die als Verbundkörper aus Gummi- und Stahlschichten aufgebaut ist, wobei diese Schraubverbindung zur Aufnahme einer Schraube dienende Bohrungen in dem Randsteinabweiser und der Schneepflugräumleiste sowie einen mit dem Gewinde der Schraube zusammenwirkenden separaten Gewindekörper aufweist. Kennzeichnend für dieses Verfahren ist:
- dass der Gewindekörper in die Bohrung der Schneepflugräumleiste eingesetzt wird,
- dass der Randsteinabweiser an die Schneepflugräumleiste gelegt wird, wobei sich die Bohrungen decken,
- dass die Schraube seitens des Randsteinabweisers durch die Bohrungen mit dem Gewindekörper derart verschraubt wird, dass anschließend die zum Schraubenkopf nächstliegende Stahlschicht der Schneepflugräumleiste zwischen dem Schraubenkopf und dem Gewindekörper eingespannt ist.

Dieses Verfahren garantiert, dass ausschließlich die zum Schraubenkopf nächstliegende Stahlschicht der Schneepflugräumleiste mit der Schraubenverbindung eingespannt wird. Der Ausschluss der Gummischichten bedeutet eine definierte Belastung der Schraubverbindung und somit eine möglichst hohe Einsatzdauer.

Ein Ausführungsbeispiel der Erfindung wird im Folgenden anhand der Zeichnungen näher erläutert. Es zeigen:
- Fig. 1:: Schnittdarstellung einer Schraubverbindung zur Befestigung des auswechselbaren Randsteinabweisers an der Schneepflugräumleiste;
- Fig. 2:: perspektivische Ansicht der Komponenten Gewindekörper, Schneepflugräumleiste und Randsteinabweiser;
- Fig. 3:: Schnittdarstellung einer zur Figur 1 alternativen Schraubverbindung zur Befestigung des auswechselbaren Randsteinabweisers an der Schneepflugräumleiste.

Figur 1 zeigt eine Schnittdarstellung einer Schraubverbindung zur Befestigung eines auswechselbaren Randsteinabweisers 1 an einer Schneepflugräumleiste 2 als Prinzipskizze nach Lehre der Erfindung. Zu erkennen ist der Randsteinabweiser 1, der mittels der Schraubverbindung an der Schneepflugräumleiste 2 befestigt ist. Dabei reicht eine Schraube 31 von einer Bohrung des Randsteinabweisers 1 durch eine Bohrung der an die zum Schraubenkropf 311 nächstliegenden Stahlschicht 221 der Schneepflugräumleiste 2 bis hin durch einen Gewindelauf eines Gewindekörpers 32.

Die Schneepflugräumleiste 2 ist von zwei Stahlschichten (221, 222) umgeben ist und weist dazwischen eine Gummischicht 21 auf. Der Gewindekörper 32 befindet sich in der Bohrung der Schneepflugräumleiste 2 und ist ausschließlich auf der zum Schraubenkopf 311 nächstliegenden Stahlschicht 221 der Schneepflugräumleiste 2 abgestützt. Um den Gewindekörper 32 besser zu zentrieren und den Gewindelauf zu verlängern, weist der Gewindekörper 32 einen Kragen auf, der in die Bohrung der an die zum Schraubenkopf 311 nächstliegenden Stahlschicht 221 der Schneepflugräumleiste 2 eingesetzt ist. Die Gummischicht 21 hat nach Lehre der Erfindung keinen Einfluss auf die Überleitung der Kräfte vom Randsteinabweiser 1 durch die Schraube 31 auf den Gewindekörper 32 bis hin zu der zum Schraubenkopf 311 nächstliegenden Stahlschicht 221 der Schneepflugräumleiste 2.

Die Figur 2 entspricht der Schraubverbindung aus Figur 1 nach Lehre der Erfindung, zeigt jedoch nur eine Darstellung der äußeren Konturen des Gewindekörpers 32, der Schneepflugräumleiste 2 und des Randsteinabweisers 1. Die Figur 2 dient als perspektivische Darstellung dem leichteren Verständnis.

Figur 3 zeigt eine Schnittdarstellung einer zur Figur 1 alternativen Schraubverbindung zur Befestigung eines auswechselbaren Randsteinabweisers 1 an einer Schneepflugräumleiste 2 als Prinzipskizze nach Lehre der Erfindung. Zu erkennen ist der Randsteinabweiser 1, der mit einem Stützelement 33 mittels der Schraubverbindung an die Schneepflugräumleiste 2 befestigt ist. Dabei reicht eine Schraube 31 von einer Bohrung des Randsteinabweisers 1 mit Stützelement 33 durch eine Bohrung der an die zum Schraubenkropf 311 nächstliegenden Stahlschicht 221 der Schneepflugräumleiste 2 bis hin durch einen Gewindelauf eines Gewindekörpers 32.

Bei den Figuren 1 bis 3 zeigt der Schraubenkopf 311 jeweils in Fahrtrichtung der Schneepflugräumleiste 2.

## Patentansprüche

1. Schneepflugräumleiste (2) mit mindestens einem auswechselbaren Randsteinabweiser(1), wobei die Schneepflugräumleiste (2) als Verbundkörper aus Gummi- (21) und Stahlschichten (221,222) aufgebaut ist und eine Schraubverbindung zur Befestigung des auswechselbaren Randsteinabweisers (1) aufweist, wobei diese Schraubverbindung zur Aufnahme einer Schraube (31) dienende Bohrungen in dem Randsteinabweiser (1) und der Schneepflugräumleiste (2), die Schraube (31) sowie einen mit dem Gewinde der Schraube (31) zusammenwirkenden separaten Gewindekörper (32) aufweist, **dadurch gekennzeichnet, dass** der Gewindekörper (32) als in die Bohrung der Schneepflugräumleiste (2) einsetzbarer Körper ausgebildet ist, der an die zum Schraubenkopf (311) nächstliegende Stahlschicht (221) der Schneepflugräumleiste (2) abgestützt ist, an welcher auch der Randsteinabweiser (1) abgestützt ist.

2. Schneepflugräumleiste (2) nach Anspruch 1, **dadurch gekennzeichnet, dass** dem Randsteinabweiser (1) zu seiner Abstützung an der zum Schraubenkopf (311) nächstliegenden Stahlschicht (211) Stützelemente (33) zugeordnet sind, die sich unmittelbar an der zum Schraubenkopf (311) nächstliegenden Stahlschicht (211) abstützen.

3. Schneepflugräumleiste (2) nach Anspruch 2, **dadurch gekennzeichnet, dass** die Stützelemente (33) einstückig mit dem Randsteinabweiser (1) verbunden sind.

4. Schneepflugräumleiste (2) nach einem der vorgenannten Ansprüche, **dadurch gekennzeichnet, dass** der Gewindekörper (32) eine Hülse ist.

5. Schneepflugräumleiste (2) nach einem der vorgenannten Ansprüche, **dadurch gekennzeichnet, dass** der Gewindekörper (32) entlang seiner Mantelfläche einen Schnitt aufweist.

6. Schneepflugräumleiste (2) nach einem der vorgenannten Ansprüche, **dadurch gekennzeichnet, dass** der Schraubendurchmesser kleiner als der Bohrungsdurchmesser der zum Schraubenkopf nächstliegenden Stahlschicht der Schneepflugräumleiste ist und diese beiden Durchmesser kleiner als der Gewindekörperdurchmesser sind.

7. Schneepflugräumleiste (2) nach einem der vorgenannten Ansprüche, **dadurch gekennzeichnet, dass** in die Bohrung der Schneepflugräumleiste (2) ein Stopfen einsetzbar ist.

8. Schneepflugräumleiste (2) nach einem der vorgenannten Ansprüche, **dadurch gekennzeichnet, dass** der Gewindekörper (32) einen korrosionsbeständigen Werkstoff aufweist.

9. Verfahren zum lösbaren Verbinden mit einer Schraubverbindung zur Befestigung eines auswechselbaren Randsteinabweisers (1) an einer Schneepflugräumleiste (2), die als Verbundkörper aus Gummi- (21) und Stahlschichten (221,222) aufgebaut ist, wobei diese Schraubverbindung zur Aufnahme einer Schraube (31) dienende Bohrungen in dem Randsteinabweiser (1) und der Schneepflugräumleiste (2) sowie einen mit dem Gewinde der Schraube (31) zusammenwirkenden separaten Gewindekörper (32) aufweist, **dadurch gekennzeichnet,**
- **dass** der Gewindekörper (32) in die Bohrung der Schneepflugräumleiste (2) eingesetzt wird,
- **dass** der Randsteinabweiser (1) an die Schneepflugräumleiste (2) gelegt wird, wobei sich die Bohrungen decken,
- **dass** die Schraube (31) seitens des Randsteinabweisers (1) durch die Bohrungen mit dem Gewindekörper (32) derart verschraubt wird, dass anschließend die zum Schraubenkopf (311) nächstliegende Stahlschicht (221) der Schneepflugräumleiste (2) zwischen dem Schraubenkopf (311) und dem Gewindekörper (32) eingespannt ist.

## Claims

1. Snowplough clearing strip (2) having at least one interchangeable kerb deflector (1), wherein the snowplough clearing strip (2) is constructed as a composite body consisting of a rubber layer (21) and steel layers (221, 222) and has a screw connection for fastening the interchangeable kerb deflector (1), wherein this screw connection has bores, which serve for receiving a screw (31), in the kerb deflector (1) and the snowplough clearing strip (2), the screw (31) and a separate threaded body (32) interacting with the thread of the screw (31), **characterized in that** the threaded body (32) is designed as a body which can be inserted into the bore of the snowplough clearing strip (2) and which is supported on the steel layer (221) of the snowplough clearing strip (2) that is closest to the screw head (311), on which steel layer the kerb deflector (1) is also supported.

2. Snowplough clearing strip (2) according to Claim 1, **characterized in that**, in order to support the kerb deflector (1) on the steel layer (211) closest to the screw head (311), said kerb deflector is assigned support elements (33) which are supported directly on the steel layer (211) closest to the screw head (311).

3. Snowplough clearing strip (2) according to Claim 2, **characterized in that** the supporting elements (33) are connected in one piece to the kerb deflector (1).

4. Snowplough clearing strip (2) according to one of the preceding claims, **characterized in that** the threaded body (32) is a sleeve.

5. Snowplough clearing strip (2) according to one of the preceding claims, **characterized in that** the threaded body (32) has a cut along its lateral surface.

6. Snowplough clearing strip (2) according to one of the preceding claims, **characterized in that** the screw diameter is smaller than the bore diameter of the steel layer of the snowplough clearing strip that is closest to the screw head, and these two diameters are smaller than the threaded body diameter.

7. Snowplough clearing strip (2) according to one of the preceding claims, **characterized in that** a plug can be inserted into the bore of the snowplough clearing strip (2).

8. Snowplough clearing strip (2) according to one of the preceding claims, **characterized in that** the threaded body (32) comprises a corrosion-resistant material.

9. Method for detachable connection using a screw connection for fastening an interchangeable kerb deflector (1) to a snowplough clearing strip (2) which is constructed as a composite body consisting of a rubber layer (21) and steel layers (221, 222), wherein this screw connection has bores, which serve for receiving a screw (31), in the kerb deflector (1) and the snowplough clearing strip (2), and a separate threaded body (32) interacting with the thread of the screw (31), **characterized**
- **in that** the threaded body (32) is inserted into the bore of the snowplough clearing strip (2),
- **in that** the kerb deflector (1) is placed onto the snowplough clearing strip (2), the bores coinciding in the process,
- **in that** the screw (31) is screwed, from the kerb deflector (1) side, through the bores, with the threaded body (32) in such a way that, subsequently, the steel layer (221) of the snowplough clearing strip (2) that is closest to the screw head (311) is clamped between the screw head (311) and the threaded body (32) .

## Revendications

1. Lame de chasse-neige (2), comprenant au moins un déflecteur de bordure de trottoir (1) remplaçable, la lame de chasse-neige (2) étant réalisée sous forme de corps composite constitué de couches de caoutchouc (21) et d'acier (221, 222) et présentant un raccord à vis pour la fixation du déflecteur de bordure de trottoir remplaçable (1), ce raccord à vis présentant des alésages dans le déflecteur de bordure de trottoir (1) et dans la lame de chasse-neige (2), servant à recevoir une vis (31), qui présente la vis (31) ainsi qu'un corps fileté séparé (32), coopérant avec le filetage de la vis (31),
**caractérisée en ce que**
le corps fileté (32) est réalisé sous forme de corps pouvant être inséré dans l'alésage de la lame de chasse-neige (2), qui est supporté au niveau de la couche d'acier (221) de la lame de chasse-neige (2) la plus proche de la tête de vis (311), au niveau de laquelle est également supporté le déflecteur de bordure de trottoir (1).

2. Lame de chasse-neige (2) selon la revendication 1, **caractérisée en ce que** des éléments de support (33) sont associés au déflecteur de bordure de trottoir (1) en vue de son support sur la couche d'acier (211) la plus proche de la tête de vis (311), lesquels s'appuient directement contre la couche d'acier (211) la plus proche de la tête de vis (311).

3. Lame de chasse-neige (2) selon la revendication 2, **caractérisée en ce que** les éléments de support (33) sont raccordés d'une seule pièce au déflecteur de bordure de trottoir (1).

4. Lame de chasse-neige (2) selon l'une quelconque des revendications précédentes, **caractérisée en ce que** le corps fileté (32) est une douille.

5. Lame de chasse-neige (2) selon l'une quelconque des revendications précédentes, **caractérisée en ce que** le corps fileté (32) présente une découpe le long de sa surface d'enveloppe.

6. Lame de chasse-neige (2) selon l'une quelconque des revendications précédentes, **caractérisée en ce que** le diamètre de la vis est inférieur au diamètre de l'alésage de la couche d'acier de la lame de chasse-neige la plus proche de la tête de vis, et ces deux diamètres sont inférieurs au diamètre du corps fileté.

7. Lame de chasse-neige (2) selon l'une quelconque des revendications précédentes, **caractérisée en ce qu'**un bouchon peut être inséré dans l'alésage de la lame de chasse-neige (2).

8. Lame de chasse-neige (2) selon l'une quelconque des revendications précédentes, **caractérisée en ce que** le corps fileté (32) présente un matériau résistant à la corrosion.

9. Procédé pour le raccord amovible avec un raccord à vis pour la fixation d'un déflecteur de bordure de trottoir remplaçable (1) à une lame de chasse-neige (2), qui est réalisée sous forme de corps composite constitué de couches de caoutchouc (21) et d'acier (221, 222), ce raccord à vis présentant des alésages dans le déflecteur de bordure de trottoir (1) et dans la lame de chasse-neige (2) servant à recevoir une vis (31) ainsi qu'un corps fileté séparé (32) coopérant avec le filetage de la vis (31),
**caractérisé en ce que**
- le corps fileté (32) est inséré dans l'alésage de la lame de chasse-neige (2),
- le déflecteur de bordure de trottoir (1) est placé contre la lame de chasse-neige (2), les alésages se recouvrant mutuellement,
- la vis (31) est vissée depuis le déflecteur de bordure de trottoir (1) à travers les alésages avec le corps fileté (32) de telle sorte qu'ensuite la couche d'acier (221) de la lame de chasse-neige (2) la plus proche de la tête de vis (311) soit serrée entre la tête de vis (311) et le corps fileté (32).
